# FASCICULE DE BREVET EUROPEEN

(11) **EP 1 078 835 B1**
(45) Date de publication et mention de la délivrance du brevet: **29.12.2004**
(21) Numéro de dépôt: 00402214.1
(22) Date de dépôt: 02.08.2000
(51) Int. Cl.: B61B 12/10

(54) **Gare de téléphérique inclinée**
Geneigte Seilbahnstation
Inclined station for an aerial cableway

(30) Priorité: 25.08.1999 FR 9910781; 07.04.2000 FR 0004498
(43) Date de publication de la demande: 28.02.2001
(73) Titulaire: Pomagalski S.A., 38600 Fontaine (FR)
(72) Inventeur: Huard, Jean Paul, 74410 Jorioz (FR); Souchal, Jean, 38000 Grenoble (FR)
(74) Mandataire: Keib, Gérard

(56) Documents cités:
- EP-A- 0 125 967
- FR-A- 2 333 684
- "YAN KUNCZYNSKI - 25 JAHRE INNOVATIVER SEILBAHNBAU" INTERNATIONALE SEILBAHN RUNDSCHAU. REVUE INTERNATIONALE DES TELEPHERIQUES,AT,BOHMANN, WIEN, no. 3, 1 juin 1990 (1990-06-01), pages 5-14, XP000142598 WIEN, AT

## Description

La présente invention concerne une gare de téléphérique débrayable comprenant une structure de support s'étendant au-dessus du sol pour le guidage et l'entraînement du câble de support des véhicules de transport des passagers.

Les figures 1, 2, 3, sont respectivement, une vue en élévation, une vue de dessus et une vue suivant la flèche F de la figure 1, d'une réalisation connue d'une gare d'extrémité de téléphérique.

Comme montré par les figures ci-dessus, la gare de téléphérique débrayable comprend une structure de support 1 s'étendant au-dessus du sol 2 pour le guidage et l'entraînement du câble 3 de support des véhicules 4 de transport des passagers, ainsi que pour guider et supporter les véhicules qui ont été débrayés du câble 3.

Le câble 3 forme une boucle 3a (voir figure 2) pour amener les véhicules à l'entrée de la gare ; les véhicules 4 sont ensuite traînés jusqu'à la zone 5 de débarquement et embarquement des passagers.

Hors de la zone d'embarquement et de débarquement, la structure 1 de support, de guidage, d'entraînement du câble 3 et de support des véhicules débrayés est allongée dans la direction du câble 3 et est inclinée pour guider le câble 3 et pour déplacer les véhicules débrayés suivant une pente pour décélérer ou accélérer les véhicules après leur départ ou avant leur arrivée dans la zone d'embarquement ou de débarquement.

La gravité exercée sur les véhicules associée à la pente ci-dessus est combinée à un système d'entraînement du véhicule en gare. La somme des efforts disponibles par ce système d'entraînement et par la pente ci-dessus, permet d'obtenir l'accélération ou la décélération voulue du véhicule.

Afin de limiter la longueur et les efforts du système d'entraînement, on réalise une pente la plus forte possible pour qu'en service, en marche normale, la gravité associée à cette pente prenne une part importante des efforts d'accélération ou de décélération.

L'angle de la pente sur laquelle se déplacent les véhicules débrayés est limité par le fait que le système d'entraînement doit permettre d'entraîner les véhicules situés dans la zone de cette pente alors qu'ils sont à l'arrêt (notamment lors de la phase de démarrage).

Le fait que les gares connues comportent une structure de support horizontale dans la zone de débarquement et d'embarquement des passagers et inclinée dans la zone d'accélération et de décélération, complique la réalisation des gares et augmente leur coût de construction.

Le but de la présente invention est de remédier à cet inconvénient.

Suivant l'invention, la gare de téléphérique débrayable comprend :
- une structure de support, s'étendant au-dessus du sol pour le guidage et l'entraînement d'un câble de support des véhicules de transport des passagers ainsi que pour guider et supporter les véhicules qui ont été débrayés du câble, le câble formant une boucle pour amener les véhicules à l'entrée de la gare, la structure de support comprenant au moins :
   - une partie d'embarquement et de débarquement située dans une zone d'embarquement et de débarquement des passagers de la gare ; et
   - une partie d'accélération et de décélération des véhicules, la partie d'accélération et de décélération des véhicules étant inclinée,
- des moyens pour déplacer les véhicules débrayés jusqu'à une zone de débarquement et d'embarquement des passagers.

La partie d'embarquement et de débarquement est allongée dans la direction du câble et inclinée selon la même indinaison et sans articulation avec la partie d'accélération et de décélération des véhicules de sorte que la totalité de la structure de support est inclinée.

De préférence, la totalité de la gare est inclinée.

L'idée d'incliner la totalité de la gare n'est pas naturelle car le fait d'incliner la zone de cheminement à vitesse constante induit des efforts qui s'opposent au déplacement des véhicules.

L'intérêt de cette inclinaison réside dans le fait que celle-ci permet de construire par avance des stations, sans se préoccuper si elles seront installées à l'horizontale ou avec de la « gravité ». En fonction de ce que requièrent les caractéristiques de l'appareil et sans avoir à recourir à des articulations en milieu de gare, articulations, qui sont complexes à exécuter.

Pour ajouter à cet intérêt, il est bien sûr possible de construire les toitures, parallèlement à la structure qui sera ensuite installée horizontalement ou avec de la gravité.

Selon l'invention, il est possible de prévoir des stations à « gravité variable » ; trop de gravité induit une difficulté au redémarrage (pour redémarrer des véhicules positionnés dans la zone de décélération par exemple, il faut à la fois générer le mouvement et pallier à l'effort lié à la pente de la voie de décélération).

En effet, il est possible de faire varier la pente de l'ensemble de la gare à l'aide. par exemple, de vérins et de faire accessoirement varier la pente de la gare en fonction de la vitesse d'exploitation de l'appareil.

D'autre particularités et avantages de l'invention apparaîtront encore dans la description ci-après.

Aux dessins annexés donnés à titre d'exemples non limitatifs :
- la figure 4 est une vue schématique en élévation, d'une gare de téléphérique selon l'invention.

Dans le mode de réalisation selon la figure 4 de la gare de téléphérique, la totalité de la structure de support 1 est inclinée.

Dans ce mode de réalisation, la structure de support 1 est supportée près de son extrémité correspondant à la zone d'embarquement 5 par un pilier 13 dont l'extrémité supérieure est reliée à la structure de support 1 par un pivot 14.

La base du pilier 13 est ancrée dans le sol 2.

La structure de support 1 est supportée près de son extrémité opposée à la zone d'embarquement 5 par des moyens 15 réglables en hauteur pour faire varier l'angle a de la pente de cette structure 1.

Les moyens réglables en hauteur 15 peuvent être constitués par un vérin hydraulique ou électrique, dont la base 15 a est, ancrée dans le sol 2.

Le réglage de l'angle a de la pente de la structure 1 permet de régler la pente de déplacement des véhicules débrayés.

L'augmentation de la pente a pour effet d'augmenter l'effort résultant de la pente et la gravité exercée sur les véhicules.

Cet effort s'ajoute à l'effort réalisé par le système d'entraînement et augmente alors la vitesse des véhicules.

Ainsi, il est avantageux, au démarrage des véhicules d'avoir une pente faible ou nulle, puis d'augmenter ensuite la pente en agissant sur le vérin 15 lors de l'augmentation de la vitesse des véhicules.

Bien entendu, l'invention n'est pas limitée aux exemples de réalisation que l'on vient de découvrir et on peut apporter à ceux-ci de nombreuses modifications pour sortir du cadre de l'invention.

## Revendications

1. Gare de téléphérique débrayable du type comprenant :
- une structure de support (1), s'étendant au-dessus du sol (2) pour le guidage et l'entraînement d'un câble (3) de support des véhicules (4) de transport des passagers ainsi que pour guider et supporter les véhicules qui ont été débrayés du câble (3), le câble (3) formant une boucle pour amener les véhicules (4) à l'entrée de la gare, la structure de support comprenant au moins :
- une partie d'embarquement et de débarquement située dans une zone (5) d'embarquement et de débarquement des passagers de la gare ; et
- une partie d'accélération et de décélération des véhicules, la partie d'accélération et de décélération des véhicules étant inclinée,
- des moyens pour déplacer les véhicules débrayés jusqu'à une zone (5) de débarquement et d'embarquement des passagers,
**caractérisée en ce que** la partie d'embarquement et de débarquement est allongée dans la direction du câble (3) et inclinée selon la même inclinaison et sans articulation avec la partie d'accélération et de décélération des véhicules de sorte que la totalité de la structure de support est inclinée.

2. Gare conforme à la revendication 1, **caractérisée en ce que** la totalité de la gare est inclinée.

3. Gare conforme à l'une des revendications 1 ou 2, **caractérisée en ce que** l'inclinaison est variable.

4. Gare conforme à l'une des revendications 1 à 3, **caractérisée en ce que** la structure de support (1) est supportée près de son extrémité correspondant à la zone d'embarquement (5) par un pilier (13) dont l'extrémité est reliée à la structure de support (1) par un pivot (14), cette structure (11) étant supportée près de son extrémité opposée à la zone d'embarquement (5) par des moyens (15) réglables en hauteur pour faire varier la pente de ladite structure.

5. Gare conforme à la revendication 4, **caractérisée en ce que** lesdits moyens (15) réglables en hauteur sont constitués par un vérin hydraulique ou électrique.

## Claims

1. A disengageable cable car station of the type comprising:
- a support structure (1) extending above the ground (2) for guiding and driving a cable (3) supporting the vehicles (4) transporting the passengers as well as for guiding and supporting the vehicles which have been disengaged from the cable (3), the cable (3) forming a loop for bringing the vehicles (4) to the station entry, the support structure comprising at least:
- a part for getting on and off situated in an area (5) for the passengers to get on and off in the station; and
- a vehicle acceleration and deceleration part, the vehicle acceleration and deceleration part being inclined,
- means for moving the disengaged vehicles to an area (5) for the passengers to get on and off,
**characterised in that** the part for getting on and off is elongated in the direction of the cable (3) and inclined at the same inclination and without articulation with the vehicle acceleration and deceleration part so that the entire support structure is inclined.

2. A station according to Claim 1, **characterised in that** the whole of the station is inclined.

3. A station according to one of Claims 1 or 2, **characterised in that** the inclination is variable.

4. A station according to one of Claims 1 to 3, **characterised in that** the support structure (1) is supported close to its end corresponding to the getting-on area (5) by a pillar (13) whose end is connected to the support structure (1) by a pivot (14), this structure (11) being supported close to its end opposite to the getting-on area (5) by means (15) adjustable for height in order to vary the slope of the said structure.

5. A station according to Claim 4, **characterised in that** the said means (15) adjustable for height consist of a hydraulic or electric actuator.

## Patentansprüche

1. Abkoppelbarer Seilbahn-Bahnhof von der Art, umfassend:
- eine sich oberhalb des Bodens (2) für die Führung und den Antrieb eines Trägerkabels (3) für Beförderungsfahrzeuge (4) von Fahrgästen sowie für die Führung und das Stützen der Fahrzeuge erstreckende Trägerstruktur (1), die vom Kabel (3) abgekoppelt wurden, wobei das Kabel (3) eine Schleife bildet, um die Fahrzeuge (4) zum Eingang des Bahnhofs zu verbringen, wobei die Trägerstruktur wenigstens Folgendes umfasst:
- einen sich in einem Einstiegs- und Ausstiegsbereich (5) der Fahrgäste des Bahnhofs befindenden Einstiegs- und Ausstiegsteil; und
- einen Beschleunigungs- und Abbremsteil der Fahrzeuge, wobei der Beschleunigungs- und Abbremsteil der Fahrzeuge geneigt ist.
- Mittel zum Verschieben der abgekoppelten Fahrzeuge bis zu einem Ausstiegs- und Einstiegsbereich (5) der Fahrgäste,
**dadurch gekennzeichnet, dass** der Einstiegs- und Ausstiegsbereich in Richtung des Kabels (3) verlängert und gemäß derselben Neigung und ohne Artikulation mit dem Beschleunigungs- und Abbremsteil der Fahrzeuge geneigt ist, so dass die gesamte Trägerstruktur geneigt ist.

2. Bahnhof gemäß Anspruch 1, **dadurch gekennzeichnet, dass** der gesamte Bahnhof geneigt ist.

3. Bahnhof gemäß Anspruch 1 oder 2, **dadurch gekennzeichnet, dass** die Neigung variabel ist.

4. Bahnhof gemäß Anspruch 1 bis 3, **dadurch gekennzeichnet, dass** die Trägerstruktur (1) in der Nähe ihres dem Einstiegsbereich (5) entsprechenden Endes durch einen Pfeiler (13) gestützt wird, dessen Ende mit der Trägerstruktur (1) durch einen Drehpunkt (14) verbunden ist, wobei diese Struktur (11) in der Nähe ihres dem Einstiegsbereich (5) entgegen gesetzten Endes durch höhenverstellbare Mittel (15) gestützt wird, um die Neigung der genannten Struktur zu verstellen.

5. Bahnhof gemäß Anspruch 4, **dadurch gekennzeichnet, dass** die genannten höhenverstellbaren Mittel (15) durch einen hydraulischen oder elektrischen Zylinder gebildet werden.
